# EUROPÄISCHE PATENTSCHRIFT

(11) **EP 0 221 546 B1**
(45) Veröffentlichungstag und Bekanntmachung des Hinweises auf die Patenterteilung: **17.05.1989**
(21) Anmeldenummer: 86115346.8
(22) Anmeldetag: 05.11.1986
(51) Int. Cl.: D05C 15/00

(54) **Optische Fadenrissüberwachungsvorrichtung für Tufingmaschinen**
Optical broken threads monitoring device for tufting machines
Casse-fil optique pour la chaîne d'alimentation de machines à tufter

(30) Priorität: 07.11.1985 DE 3539536
(43) Veröffentlichungstag der Anmeldung: 13.05.1987
(73) Patentinhaber: Erwin Sick GmbH Optik-Elektronik, D-79183 Waldkirch (DE)
(72) Erfinder: von Stein, Walter, D-7808 Waldkirch (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 127 796
- EP-A- 0 187 292

## Beschreibung

Die Erfindung betrifft eine optische Fadenrißüberwachungsvorrichtung für Tuftingmaschinen mit einer Laserstrahl-Abtastvorrichtung, welche einen senkrecht zu den Nadeln der Nadelreihe eine sich ständig wiederholende schnelle Abtastbewegung ausführendenden Laserstahl erzeugt, der, wenn er aufgrund eines Fadenbruches oder durch die Fadenlücken hindurch auf einen hinter den von den Nadeln verarbeiteten Fäden angeordneten Retroreflektorstreifen auftrifft, in sich zurückgeworfen wird und in der Laserstrahl-Abtastvorrichtung auf einen Photoempfänger auftrifft, der an eine Auswerteelektronik angeschlossen ist, die im Falle einer Änderung des normalerweise vorliegenden periodischen Signals ein Fehlersignal abgibt.

Bei bekannten derartigen optischen Fadenrißüberwachungsvorrichtungen (DE-OS 33 31 772; DE-PS 34 47 869) ist der Retroreflektorstreifen an einer besonderen Reflektorschiene angebracht, die an der Tuftingmaschine hinter der Nadelreihe unmittelbar auf dem zu verarbeitenden Trägermaterial aufliegt. Die Reflektorschiene reflektiert den auftreffenden Abtast-Laserstrahl zurück zu der Abtastvorrichtung zwischen den Tuftingfäden durch den Spalt zwischen dem im höchsten Hub befindlichen Nadelbarren und dem Trägermaterial.Diese Anordnung hat den Nachteil, daß die Reflektorschiene die Einsicht in die Maschine unmittelbar an der Nadel behindert, und das über eine Länge bis zu 40 mm in Transportrichtung des Trägermaterials. Die Reflektorschiene behindert auch das Einfädeln gebrochener Fäden und die Hindurchführung von angenähtem Trägermaterial, wie es beim Wechseln einer Trägermaterialrolle entsteht. Die hierbei gebildete Spleißstelle oder Naht kann bis zu viermal so dick wie das Trägermaterial selbst sein. Die Naht kann bequem durch die ca. 3 bis 5 mm große Lücke zwischen Trägermaterial und höchstem Nadelhub unter den Nadelspitzen über die gesamte Breite von ca. 5 m gezogen werden, doch behindert die feststehende Reflektorschiene dieses Vorziehen der Trägermaterialbahn. Der Durchtrittsspalt unterhalb der Reflektorschiene ist so eng, daß beim Durchführen der Spleißstelle die Reflektorschiene angehoben werden muß, was aber die Gefahr von Dejustierungen mit sich bringt. In bestimmten Fällen muß die Reflektorschiene sogar demontiert werden. Außerdem ist der Spalt zwischen Nadelspitzen bei in der oberen Stellung befindlichen Nadelbalken und Trägermaterial, der allein für die Messung in Frage kommt, so klein, daß nur ein sehr schmaler Retrore- flektorstreⁱfen und ein kurzer Abtastlichtfleck von z.B. 2 mm verwendbar sind, was Justierprobleme mit sich bringt.

Das Ziel der Erfindung besteht somit darin, eine optische Fadenrißüberwachungsvorrichtung der eingangs genannten Gattung zu schaffen, bei der der Retroreflektorstreifen so angeordnet ist, daß er weder die Einsicht in die Maschine noch deren Betrieb in irgendeiner Weise behindert, wobei die Fehlererkennung noch verbessert werden soll, indem etwa auftretende Fadenfehler noch vor der Verarbeitung des Fadens im Trägermaterial erkannt werden, und die Justierung des Laserstrahls auf den Retroreflektorstreifen unproblematisch ist.

Zur Lösung dieser Aufgabe sieht die Erfindung vor, daß der Retroreflektorstreifen oberhalb der Nadelöhre der Nadeln an der Frontseite des Nadelbalkens befestigt ist.

Auf diese Weise ist eine besondere Refklektorschiene entbehrlich, denn es wird bereits ein für das Tragen der Nadeln ohnehin vorhandenes Element auch für die Anordnung des Retroreflektorstreifens herangezogen. Bevorzugt ist der Retroreflektorstreifen in der unteren Hälfte des Nadelbalkens angeordnet. Der Retroreflektorstreifen kann auch wesentlich breiter z.B. 10 bis 15 mm breit ausgebildet sein, so daß die Justierung des Laserstrahls relativ zum Retroreflektor wesentlich erleichert ist.

Da jeder Retroreflektorstreifen zweckmäßigerweise nur zwischen 10 bis 20 cm lang ist, ist der gesamte Retroreflektorstreifen zweckmäßigerweise aus mehreren hintereinander angeordneten, einander überlappenden Retroreflektoren zusammengesetzt. Dabei sollen die Enden der Retroreflektorstreifen im Überlappungsbereich schräg zur Nadelrichtung abgeschnitten sein. Der Winkel der Endkanten der Retroreflektorstreifen zur Nadelrichtung soll mindestens 20 bis 30 0 und höchstens 45 ⁰ betragen. Auf diese Weise werden Störungen des Empfangssignals durch die Überlappungsbereiche der aneinander grenzenden Retroreflektorstreifen vermieden.

Vorteilhafterweise werden Retroreflektorstreifen mit einer Stärke von nur etwa 0,5 mm verwendet.

Erfindungsgemäß liegt also an den Nadelbarren ein kontinuierliches und lückenloses Gesamt-Reflektorband oberhalb der Nadelöhre der Nadeln über die gesamte Tuftingbreite von bis zu 5 m vor.

Die vor dem Reflektorstreifen gespannten Fäden schatten den Laserstrahl ab, während die Lücke zwischen den gespannten Fäden den Durchgang des Laserstrahls zum Retroreflektorstreifen freigeben. Das reflektierte Licht wird durch einen Autokollimationsstrahlengang in die Laserstrahl-Abtastvorrichtung zurückgelenkt und fällt dort auf einen Photoempfänger, der es an eine Auswerteelektronik weiterleitet, die das empfangene Signal in der gewünschten Weise zur Fehlererkennung auswertet.

Während bei den vorbekannten Anordnungen des Retroreflektorstreifens an einer besonderen Reflektorschiene der von der Laserstrahl-Abtastvorrichtung erkannte Fehler auch schon in dem fertig getufteten Material vorhanden ist, wird er aufgrund der erfindungsgemäßen Anordnung des Retroreflektorstreifens bereits gemeldet, bevor sich der Fehler in der fertig getufteten Ware bemerkbar macht. Der Fehler kann somit bereits vor der durch ihn erfolgenden Beeinträchtigung der fertigen Tuftingware erkannt und behoben werden.

Der Nadelaushub aus dem Trägermaterial beträgt zwischen 3 bis 8 mm, kann aber bei getufteter Schlingenware und sehr schnell laufender Tuftingmaschine auch nur 2 bis 3 mm betragen. Das bedeutet, daß der nur 0,2 mm breite und etwa 2 mm hohe Laser-Abtastlichtfleck bei den bekannten Fadenrißüberwachungsvorrichtungen sehr präzise über die gesamte Überwachungsbreite von 5 m justiert werden mußte. Wegen des geringen zur Verfügung stehenden Raumes konnte der Reflektorstreifen an der Reflektorschiene nur eine Höhe von etwa 3 bis 4 mm aufweisen.

An dem Nadelbalken stehen jedoch für die Anbringung des Retroreflektorstreifens in der Höhe ca. 10 bis 15 mm zur Verfügung, so daß eine derart präzise Justierung nicht mehr erforderlich ist, wenn gemäß der Erfindung gearbeitet wird.

Eine weitere vorteilhafte Ausführungsform der Erfindung kennzeichnet sicht dadurch, daß bei einer Breite des Laser-Abtastlichtflecks von ca. 0,2 mm die Höhe des Abtastlichtflecks 3 bis 7 mm, insbesondere 4 bis 6 mm und vorzugsweise etwa 5 mm beträgt. Aufgrund dieser Maßnahme können auch sehr feine Garne erfaßt werden. Die Verlängerung des Laser-Abtastlichtflecks in Höhenrichtung ist aufgrund der größeren Breite des erfindungsgemäß angeordneten Retroreflektorstreifens problemlos möglich.

Bei getufteter Schlingenware besteht das Problem des Erkennens eines sogenannten Ziehers oder auch Spanners. Wie eine Laufmasche wird bei festgehaltenem Faden im Nadelöhr, z.B. durch einen Fadenknoten, der Faden wieder aus der bereits getufteten Ware herausgezogen.

Wird wie bisher der Retroreflektorstreifen auf dem Niederhalter der Tuftingmaschine befestigt, so kann ein derartiger Fehler nicht erkannt werden, weil der gespannte Faden nach wie vor über den Reflektor streift und vom Laserstrahl als anwesend erkannt wird.

Durch den Knoten im Nadelöhr wird aber der von oben kommende Faden gestaucht und legt sich somit unregelmäßig vor den erfindungsgemäß angeordneten Retroreflektorstreifen oberhalb des Nadelöhrs. Somit ist auch hier eine einwandfreie und schnelle Fehlererkennung möglich.

Die Erfindung wird im folgenden beispielsweise anhand der Zeichnung beschrieben; in dieser zeigt.
Fig. 1 eine schematische Seitenansicht einer Tuftingmaschine im Bereich der Nadelreihe, wobei die Laser-Abtastvorrichtung schematisch angedeutet ist und
Fig. 2 eine Vorderansicht des Gegenstandes der Fig. 1, wobei jedoch nur ein geringer Teil der Breite der Nadelreihe der Tuftingmaschine gezeigt ist.

In der Zeichnung ist der die Nadeln 13 der Tuftingmaschine tragende Nadelbalken 14 in der obersten Stellung des Nadelhubes dargestellt, damit der Verlauf der Fäden 17 besser veranschaulicht werden kann. Die Fäden 17 werden durch Bohrungen 18 oberhalb des Nadelbalkens 14 und vor diesem in der aus den Fig. 1 und 2 ersichtlichen Weise schräg nach unten zu den Nadelöhren der Nadeln 13 geführt, von wo aus sie sich in das Trägermaterial 19 der Tuftingware erstrecken. Im weiteren Verlauf des Arbeitens der Tuftingmaschine wird der Nadelbalken 14 nach unten bewegt, wobei die Nadeln 13 mit den von ihnen geführten Fäden 17 das Trägermaterial durchstoßen. Hierbei ändert sich die Lage des Fadens 17 vor dem Nadelbalken 14 nicht wesentlich.

Mit 20 sind die Bohrungen bezeichnet, mittels deren die Nadelbalken an geeigneten Hubgliedern innerhalb der Tuftingmaschine befestigt sind.

Nach Fig. 1 erzeugt eine Laserstrahl-Abtastvorrichtung 21, wie sie beispielsweise in der DE-OS 33 31 772 beschrieben ist, einen sich vertikal erstreckenden Abtastlichtstrahl, der senkrecht zur Zeichenebene der Fig. 1 eine schnelle Abtastbewegung durchführt. Im allgemeinen sind über die Breite der Tuftingmaschine mehrere derartige Laserstrahl-Abtastvorrichtungen 21 nebeneinander angeordnet. Über einen Umlenkspiegel 22 wird der Laserstrahl 23 in die horizontale Richtung umgelenkt und auf den Nadelbalken 14 gerichtet, der in seiner unteren Hälfte mit einem Retroreflektorstreifen 11 belegt ist. Bevorzugt wird eine Laserstrahl-Abtastvorrichtung verwendet, wie sie in der DE-PS 34 47 869 beschrieben ist.

Der Retroreflektorstreifen 11 reflektiert, sofern er vom Laserstrahl 23 getroffen wird, das Licht in sich zurück und läßt es innerhalb der Laserstrahl-Abtastvorrichtung auf einen schematisch angedeuteten Photoempfänger 24 gelangen, der an eine Auswerteelektronik 25 angeschlossen ist, die am Ausgang 26 das Fehlersignal abgibt. Die Abtastbewegung des Laserstrahls wird durch ein schematisch angedeutetes Spiegelrad 27 hervorgerufen, welches in nicht dargestellter Weise von dem Laser 28 beaufschlagt wird.

Wie sich aus den Fig. 1 und 2 ergibt, trifft der Laserstrahl 23 den relativ breit ausgebildeten Retroreflektorstreifen 11 etwa in einem mittleren Höhenbereich, so daß auch bei gewissen Dejustierungen des Laserstrahls der Retroreflektorstreifen 11 noch sicher getroffen wird und es zu keinen Störungen durch Herunterfallen des Laserlichtstrahls 23 vom Retroreflektorstreifen 11 kommt.

Der gesamte Retroreflektorstreifen 11 besteht aus einzelnen Teilstreifen von 10 bis 20 cm Länge. An den Enden sind diese Teilstreifen gemäß Fig. 2 schräg abgeschnitten und überlappt angeordnet, so daß es dort zu keinen Unterbrechungen der retroreflektierenden Fläche kommt.

Nach Fig. 2 ist der Laserstrahl-Abtastlichtfleck 16 in Höhenrichtung länglich ausgebildet. Seine Höhenerstreckung beträgt etwa 5 mm, während seine Breite nur einen Wert von etwa 0,2 mm besitzt. In Zusammenhand mit der Schrägstellung der Stöße zwischen benachbarten Retroreflektorstreifen 11 bewirkt die längliche Ausbildung des Abtastlichtflecks 16, daß beim Überfahren der Stoßstellen kein Fehlersignal auftritt.

Bei einwandfrei arbeitender Tuftingmaschine wird in der Auswerteelektronik 25 ein periodisches Signal erzeugt, weil der Laser-Abtastlichtfleck 16 abwechselnd von den Fäden 17 unterbrochen und von den Bereichen des Reflektorstreifens 11 zwischen zwei Fäden 17 zurückgeworfen wird. Fällt ein Faden aus oder kommt es zu anderen Veränderungen der richtigen Fadenlage, so ändert sich das normalerweise von der Auswerteelektronik 25 festgestellte periodische Signal, und es wird ein Fehlersignal erzeugt, das am Ausgang 26 erscheint.

In der Zeichnung ist der besseren Übersichtlichkeit halber der Nadelbalken 14 als in der oberen Stellung von Laserstrahl 23 mittig getroffen dargestellt. Tatsächlich ist aber der Laserstrahl 23 um den Hub des Nadelbalkens 14 tiefer angeordnet, nimmt also die in der Zeichnung dargestellte Relativlage zum Retroreflektorstreifen 11 nur dann ein, wenn der Nadelbalken 14 sich in seiner tiefsten Stellung befindet. Dann sind nämlich die Fäden 17 am besten gespannt.

## Patentansprüche

1. Optische Fadenrißüberwachungsvorrichtung für Tuftingmaschinen mit einer Laserstrahl-Abtastvorrichtung, welche einen senkrecht zu den Nadeln der Nadelreihe eine sich ständig wiederholende schnelle Abtastbewegung ausführenden Laserstrahl erzeugt, der, wenn er aufgrund eines Fadenbruches oder durch die Fadenlücken hindurch auf einen hinter den von den Nadeln verarbeiteten Fäden angeordneten Retroreflektorstreifen auftrifft, in sich zurückgeworfen wird und in der Laserstrahl-Abtastvorrichtung auf einen Photoempfänger auftrifft, der an eine Auswerteelektronik angeschlossen ist, die im Falle einer Änderrung des normalerweise vorliegenden periodischen Signals ein Fehlersignal abgibt, dadurch gekennzeichnet, daß der Retroreflektorstreifen (11) oberhalb der Nadelöhre (12) der Nadeln (13) an der Frontseite des Nadelbalkens (14) befestigt ist.

2. Optische Fadenrißüberwachungsvorrichtung nach Anspruch 1, dadurch gekennzeichnet, daß der Retroreflektorstreifen (11) in der unteren Hälfte des Nadelbalkens (14) angeordnet ist.

3. Optische Fadenrißüberwachungsvorrichtung nach Anspruch 1 oder 2, dadurch gekennzeichnet, daß der Retroreflektorstreifen (11) 10 bis 15 mm breit ist.

4. Optische Fadenrißüberwachungsvorrichtung nach einem der vorhergehenden Ansprüche, dadurch gekennzeichnet, daß der Retroreflektorstreifen (11) aus mehreren hintereinander angeordneten, einander überlappenden Retroreflektorstreifen (11) zusammengesetzt ist.

5. Optische Fadenrißüberwachungsvorrichtung nach Anspruch 4, dadurch gekennzeichnet, daß die Enden der aufeinander folgenden Retroreflektorstreifen im Überlappungsbereich (15) schräg zur Nadelrichtung abgeschnitten sind.

6. Optische Fadenrißüberwachungsvorrichtung nach Anspruch 5, dadurch gekennzeichnet, daß der Winkel der Endkanten der aneinander grenzenden Retroreflektorstreifen (11) zur Nadelrichtung mindestens 20 bis 30 0 und höchstens 45 ⁰ beträgt.

7. Optische Fadenrißüberwachungsvorrichtung nach einem der vorhergehenden Ansprüche, dadurch gekennzeichnet, daß ein in Fadenrichtung länglicher Laser-Abtastlichtfleck (16) verwendet wird.

8. Optische Fadenrißüberwachungsvorrichtung nach Anspruch 7, dadurch gekennzeichnet, daß die Breite des Laser-Abtastlichtflecks (16) ca. 0,2 mm beträgt.

9. Optische Fadenrißüberwachungsvorrichtung nach Anspruch 7 oder 8, dadurch gekennzeichnet, daß die Höhe des Laser-Abtastlichtflecks (16) 3 bis 7 mm, insbesondere 4 bis 6 mm und bevorzugt etwa 5 mm beträgt.

10. Optische Fadenrißüberwachungsvorrichtung nach einem der vorhergehenden Ansprüche, dadurch gekennzeichnet, daß der Laserstrahl (23) in einer solchen Höhe angeordnet ist, daß er den Retroreflektorstreifen (11) mittig trifft, wenn der Nadelbalken (14) sich in seiner tiefsten Stellung befindet und daß die Auswerteelektronik (25) eine Messung nur in dieser Position freigibt.

## Revendications

1. Casse-fil optique pour machines à tufter comportant un dispositif de balayage à rayon laser qui produit un rayon laser effectuant un mouvement de balayage rapide, sans cesse renouvelé, perpendiculairement aux aiguilles de la rangée d'aiguilles, lequel rayon laser rencontre une bande de rétroréflecteur disposée derrière les fils traités par les aiguilles, lorsqu'il y a rupture du fil ou par passage à travers les fentes séparant les fils, est réfléchi et rencontre, dans le dispositif à balayage à rayon laser, un photodétecteur qui est raccordé à un dispositif électronique d'analyse, lequel délivre un signal de défaut, en cas de modification du signal périodique normal, caractérisé en ce que la bande de rétroréflecteur (11) est fixée au-dessus des chas (12) des aiguilles (13), sur la face frontale de la barre d'aiguilles (14).

2. Casse-fil optique selon la revendication 1, caractérisé en ce que la bande de rétroréflecteur (11) est disposée dans la moitié inférieure de la barre d'aiguilles (14).

3. Casse-fil optique selon la revendication 1 ou 2, caractérisé en ce que la bande de rétroréflecteur (11) a une largeur comprise entre 10 et 15 mm.

4. Casse-fil optique selon l'une des revendications ci-dessus, caractérisé en ce que la bande de rétroréflecteur (11) est constituée de plusieurs bandes de rétroréflecteur (11) disposées les unes derrière les autres, se recouvrant les unes les autres.

5. Casse-fil optique selon la revendication 4, caractérisé en ce que les extrémités des bandes de rétroréflecteur successives sont découpées obliquement par rapport à la direction de l'aiguille, dans la zone de recouvrement (15).

6. Casse-fil optique selon la revendication 5, caractérisé en ce que l'angle formé par les bords d'extrémité des bandes de rétroréflecteur (11) adjacentes, par rapport à la direction de l'aiguille, est compris entre 20 et 30_{°} au minimum et est égal à 45_{°} au maximum.

7. Casse-fil optique selon l'une des revendications précédentes, caractérisé en ce que l'on utilise une tache lumineuse de balayage à laser (16), allongée dans la direction du fil.

8. Casse-fil optique selon la revendication 7, caractérisé en ce que la largeur de la tache lumineuse de balayage à laser (16) est environ égale à 0,2 mm.

9. Casse-fil optique selon la revendication 7 ou 8, caractérisé en ce que la hauteur de la tache lumineuse de balayage à laser (16) est comprise entre 3 et 7 mm, en particulier entre 4 et 6 mm et de préférence égale à 5 mm environ.

10. Casse-fil optique selon l'une des revendications précédentes, caractérisé en ce que le rayon laser (23) est disposé à une hauteur telle qu'il rencontre la bande de rétroréflecteur (11) en son milieu, lorsque la barre d'aiguille (14) se trouve dans sa position la plus basse, et en ce que le dispositif électronique d'analyse (25) n'autorise une mesure que dans cette position.

## Claims

1. Optical thread breakage monitoring apparatus for tufting machines comprising a laser beam scanning device which generates a laser beam which executes a continually repeating rapid scanning movement perpendicular to the needles of the needle row and which, when it impinges onto a retroreflecting strip arranged behind the threads being worked by the needles, as a result of a thread breakage or as a result of passing through the thread gaps, is reflected back on itself and is incident in the laser beam scanning device on a photoreceiver connected to an electronic processing circuit which, in the event of a change of the normally present periodic signal generates a fault signal, characterised in that the retroreflecting strip (11) is secured above the eyes (12) of the needles (13) to the front side of the needle beam (14).

2. Optical thread breakage monitoring apparatus in accordance with claim 1, characterised in that the retroreflecting strip (11) is arranged in the lower half of the needle beam (14).

3. Optical thread breakage monitoring apparatus in accordance with claim 1, characterised in that the retroreflecting strip (11) is 10 to 15 mm wide.

4. Optical thread breakage monitoring apparatus in accordance with one of the preceding claims, characterised in that the retroreflecting strip (11) is put together from a plurality of retroreflecting strips (11) which are arranged in series and overlap one another.

5. Optical thread breakage monitoring apparatus in accordance with claim 4, characterised in that the ends of the retroreflecting strips which follow one another are cut off obliquely to the needle direction in the overlapping region (15).

6. Optical thread breakage monitoring apparatus in accordance with claim 5, characterised in that the angle of the end edges of the adjoining retroreflecting strips (11) amounts to at least 20 to 30° and to at most 45_{°} relative to the needle direction.

7. Optical thread breakage monitoring apparatus in accordance with one of the preceding claims, characterised in that the laser scanning light bead (16) that is used is elongate in the thread direction.

8. Optical thread breakage monitoring apparatus in accordance with claim 7, characterised in that the width of the laser scanning light bead (16) amounts to ca. 0.2 mm.

9. Optical thread breakage monitoring apparatus in accordance with claim 7, characterised in that the height of the laser scanning light bead (16) amounts to 3 to 7 mm, in particular to 4 to 6 mm and preferably to approximately 5 mm.

10. Optical thread breakage monitoring apparatus in accordance with claim 1, characterised in that the laser beam (23) is arranged at a level such that it impinges at the middle of the retroreflecting strips (11) when the needle beam (14) is in its lowest position; and in that the electronic processing circuit (25) only initiates a measurement in this position.
